# FASCICULE DE BREVET EUROPEEN

(11) **EP 1 175 711 B1**
(45) Date de publication et mention de la délivrance du brevet: **04.08.2004**
(21) Numéro de dépôt: 00925362.6
(22) Date de dépôt: 28.04.2000
(51) Int. Cl.: H01Q 13/20, H01B 5/08

(54) **SYSTEME DE COMMUNICATION A CABLE RAYONNANT POUR ASSURER UNE COUVERTURE RADIO CONTROLEE D'UN VOLUME DETERMINE**
LECKKABELÜBERTRAGGUNGSSYSTEM FÜR EINE GESTEUERTE FUNKVERSORGUNG IN EINEM BESTIMMTEM VOLUMEM
COMMUNICATION SYSTEM WITH RADIATING CABLE FOR ENSURING CONTROLLED RADIO COVERAGE OF A SPECIFIC VOLUME

(30) Priorité: 04.05.1999 FR 9905647
(43) Date de publication de la demande: 30.01.2002
(73) Titulaire: SAGEM SA, 75116 Paris (FR)
(72) Inventeur: LINOSSIER, Thierry, F-77130 Montereau (FR)
(74) Mandataire: Fruchard, Guy
(86) Numéro de dépôt international: PCT/FR2000/001166
(87) Numéro de publication internationale: WO 2000/067344

(56) Documents cités:
- EP-A- 0 840 395
- FR-A- 2 690 280
- US-A- 5 414 215
- US-A- 5 663 660

## Description

La présente invention concerne un système de communication à câble rayonnant pour assurer une couverture radio contrôlée d'un volume déterminé, notamment de l'intérieur d'une enceinte et de son environnement immédiat.

On sait que les communications radio sont de plus en plus utilisées dans un véhicule, qu'il s'agisse de la gestion de fonctions commandées depuis l'extérieur du véhicule telles que l'ouverture ou la fermeture des portes ou la mise en route du véhicule, ou l'acquisition de données propres au véhicule telles que la pression ou la température des pneus détectée par des capteurs associés aux roues, ou concernant des informations de guidage cartographique, sur la densité du trafic, des informations touristiques...

Dans tous les cas il est nécessaire d'assurer une couverture homogène sur une zone bien définie dans ou autour du véhicule en maîtrisant la portée du dispositif rayonnant afin que celui-ci soit adapté à l'application concernée sans interférer avec les véhicules adjacents dans le cas où l'application concernée est propre à un véhicule individuel, par exemple les informations relatives à la température ou à la pression des pneus. Il a été envisagé d'utiliser des antennes radio conventionnelles mais l'obtention d'une couverture homogène nécessite une ingénierie d'installation d'antenne compliquée et dépendante de la structure de chaque véhicule. Pour pallier ces difficultés il a été envisagé d'utiliser un câble rayonnant traditionnel tel que décrit dans le document FR-A-2 690 280, c'est-à-dire des câbles rayonnants comprenant un conducteur central entouré d'une couche isolante elle-même recouverte d'un conducteur tubulaire présentant des ouvertures pour assurer un rayonnement des signaux émis par le conducteur central. Toutefois, un tel câble rayonnant, qui est destiné à assurer une couverture radio d'un long tunnel, n'est pas adapté à l'utilisation pour une communication à l'intérieur ou dans l'environnement immédiat d'une enceinte telle qu'un véhicule automobile. En particulier, dans le câble rayonnant traditionnel, la portée radiale du rayonnement n'est pas un critère important car l'environnement est confiné, et des fuites au-delà de la zone utile sont sans réelle conséquence. En outre l'adaptation d'un câble rayonnant traditionnel à différentes applications est compliquée en raison de la nécessité de déterminer pour chaque application un nouveau motif des ouvertures du conducteur tubulaire externe.

Selon l'invention on prévoit un système de communication comprenant un premier émetteur/récepteur connecté à une antenne de communication pour assurer une communication avec un second émetteur/récepteur selon une dynamique prédéterminée, l'antenne de communication comportant au moins un tronçon de câble rayonnant comprenant une paire de fils conducteurs isolés ayant des premières extrémités reliées à une charge égale à une impédance caractéristique de la paire de fils conducteurs isolés, et des secondes extrémités reliées à un connecteur lui-même relié au premier émetteur/récepteur, afin que la communication radio avec un second émetteur/récepteur soit assurée avec un taux de couverture supérieur à une première valeur donnée jusqu'à une première distance donnée et un taux de couverture inférieur à une seconde valeur donnée au-delà d'une seconde distance donnée, caractérisé en ce que l'assemblage de la paire de fils conducteurs isolés est réalisé de façon contrôlée pour chaque application comme défini dans les revendications 1 à 3.

Ainsi, par une simple modification de l'assemblage qui peut être aisément réalisée sur une ligne de fabrication, on adapte les caractéristiques de l'antenne de communication aux conditions requises.

Selon un autre aspect de l'invention on prévoit en fonction de chaque application une mise en forme et une disposition particulière de l'antenne de communication.

D'autres caractéristiques et avantages de l'invention apparaîtront à la lecture de la description qui suit de modes de mise en oeuvre particuliers non limitatifs de l'antenne de communication selon l'invention en référence aux figures parmi lesquelles :
- la figure 1 est une vue schématique de dessus d'un véhicule équipé d'une antenne de communication selon l'invention selon un premier mode de mise en oeuvre,
- la figure 2 est une vue de dessus schématique d'un véhicule selon un deuxième mode de mise en oeuvre de l'invention,
- la figure 3 est une vue de dessus schématique d'un véhicule selon un troisième mode de mise en oeuvre de l'invention.

En référence à la figure 1, le câble rayonnant selon le premier mode de mise en oeuvre comporte deux tronçons de câble généralement désignés en 1 comprenant chacun une paire de fils conducteurs isolés 2 torsadés ayant des premières extrémités 3 reliées à une charge 4 et des secondes extrémités 5 reliées à un connecteur 6 selon un montage en parallèle.

Dans le mode de réalisation illustré, les deux tronçons de câble 1 sont identiques et sont chacun réalisé à partir d'une paire de conducteurs en cuivre massif ayant un diamètre de 0,8 mm recouvert d'un isolant ayant une épaisseur de 0,17 mm en polyéthylène cellulaire ayant un taux d'expansion de 40 % et recouvert d'une peau en polyéthylène d'une épaisseur de 0,08 mm. Un tronçon de câble comportant une paire torsadée réalisée à partir de ces conducteurs isolés a une impédance caractéristique de 100 ohms de sorte qu'en reliant ces conducteurs à une charge 4 elle-même de 100 ohms, l'impédance du tronçon de câble est maintenue à 100 ohms quelle que soit sa longueur. Les deux tronçons de câble 1 montés en parallèle ont donc une impédance équivalente de 50 ohms correspondant à l'impédance nominale habituellement requise à l'entrée/sortie d'un émetteur/récepteur. Les conducteurs isolés 2 sont de préférence maintenus assemblés par un ruban diélectrique recouvert d'une gaine externe mince en matière thermoplastique ou en élastomère.

L'antenne de communication ainsi réalisée est reliée par un câble coaxial 10 à un émetteur/récepteur 11 porté par le véhicule et adapté à communiquer avec un émetteur/récepteur extérieur 12. Selon les applications, l'émetteur/récepteur 12 peut être un émetteur fixe (transmission de données cartographiques ou de trafic) ou un émetteur/récepteur portable comme représenté lorsque l'émetteur/récepteur 12 est destiné à assurer des fonctions de clé électromagnétique. Dans le premier mode de mise en oeuvre illustré par la figure 1, qui est plus particulièrement destiné à assurer un diagramme de rayonnement homogène autour du véhicule afin de permettre une communication avec un émetteur-récepteur externe au véhicule, l'antenne de communication est disposée selon une boucle fixée au toit ou au plancher du véhicule.

Selon un premier exemple de réalisation l'antenne selon l'invention est destinée à être utilisée comme clé électromagnétique, on souhaite que le taux de couverture radio assuré, c'est-à-dire le pourcentage de trames correctement reçues par le récepteur 12 par rapport au nombre de trames de signaux de communication émises par l'émetteur 11, soit supérieur à 80 % jusqu'à une première distance de l'ordre de 1 mètre et soit inférieur à 20 % au-delà d'une seconde distance de l'ordre de 3 mètres. Pour un système émetteur/récepteur fonctionnant avec une dynamique, c'est-à-dire une différence entre la puissance émise par l'émetteur 11 et le seuil de sensibilité en puissance du récepteur 12, égale à environ 70 dB, on réalise de préférence un assemblage des paires de fils conducteurs isolés selon un montage en hélice, le pas de l'hélice étant égal à environ 17 fois le diamètre des fils isolés.

Selon un autre exemple de réalisation permettant d'obtenir pour une même dynamique des systèmes un taux de couverture supérieur à 80 % jusqu'à une distance de 3 mètres, et un taux de couverture inférieur à 20 % au-delà d'une distance de 6 mètres, on réalise de préférence un câble rayonnant selon l'assemblage en hélice des fils conducteurs isolés avec un pas de l'hélice égal à environ 35 fois le diamètre des conducteurs isolés.

Pour réaliser dans les mêmes conditions une antenne dans laquelle la première distance est comprise entre 3 et 6 mètres et la seconde distance est comprise entre 6 et 8 mètres, on réalisera de préférence un assemblage de la paire de fils conducteurs isolés en alternant la torsion des fils selon une hélice directe et selon une hélice inverse selon un pas compris entre 17 et 35 fois le diamètre des fils conducteurs isolés, le nombre de tours d'hélices dans un même sens étant compris entre 2 et 15 et la longueur d'inversion entre une hélice directe et une hélice inverse étant comprise entre 0,5 et 4 fois le pas de l'hélice adjacente.

Selon encore un autre exemple de réalisation permettant d'obtenir les mêmes taux de couverture pour une première distance comprise entre 6 et 8 mètres et une seconde distance comprise entre 8 et 10 mètres, on prévoit un câble rayonnant assemblé en hélice, ou alternativement en hélice directe et en hélice inverse, selon un pas supérieur à 50 fois le diamètre des conducteurs isolés, l'assemblage pouvant aller jusqu'à disposer les conducteurs isolés côte à côte sans torsion.

Selon un autre mode de mise en oeuvre illustré par la figure 2, plus particulièrement destiné à permettre de recueillir des données émises par des capteurs portés par le véhicule, par exemple des informations relatives à la pression ou à la température des pneus au moyen de capteurs portés par les roues 13 du véhicule, l'antenne désignée en 14 comporte un seul tronçon de câble rayonnant disposé selon un segment de droite sous le plancher du véhicule pour s'étendre selon une direction longitudinale du véhicule entre les roues.

Selon un troisième mode de mise en oeuvre illustré par la figure 3 l'antenne 15 comporte un seul tronçon de câble rayonnant disposé en boucle sous le toit du véhicule et directement relié au premier émetteur/récepteur 11.

Bien entendu, l'invention n'est pas limitée aux modes de réalisation décrits et on peut y apporter des variantes de réalisation sans sortir du cadre de l'invention tel que défini par les revendications.

En particulier, le rapport du pas des hélices au diamètre des conducteurs isolés pourra être adapté en fonction des distances souhaitées pour chacun des taux de couverture, la variation de distance étant en première approximation proportionnelle à la variation du pas.

De même on notera que pour un pas d'hélice donné les distances varient en fonction de la dynamique du système, en première approximation selon une puissance de dix dont l'exposant est 1/20ème de la variation de dynamique exprimée en décibels. A partir de cette approximation les valeurs données ci-dessus pourront donc être adaptées en fonction de la dynamique des systèmes à équiper et des taux de couverture requis.

Bien que dans le cas d'une antenne de communication sous forme d'un segment de droite celle-ci ait été illustrée selon une disposition longitudinale du véhicule à mi-distance entre les roues selon l'axe de celui-ci, on pourra prévoir de décaler l'antenne par rapport à l'axe du véhicule ou de disposer celle-ci de façon transversale par rapport au véhicule.

On pourra également prévoir d'augmenter le rayonnement de l'antenne selon l'invention en provoquant des déséquilibres entre les différents éléments soit par des différences de dimensionnement des fils conducteurs, soit en faisant varier l'épaisseur ou la nature des matériaux isolants.

Bien que l'antenne selon l'invention ait été décrite avec une seule paire de fils isolés, on peut prévoir dans une même gaine plusieurs paires réalisées selon des modes d'assemblage différents pour obtenir une antenne multifonction utilisée pour plusieurs applications différentes.

## Revendications

1. Système de communication comprenant un premier émetteur/récepteur (11) connecté à une antenne de communication pour assurer une communication avec un second émetteur/récepteur (12) selon une dynamique prédéterminée, l'antenne de communication comportant au moins un tronçon (1, 14, 15) de câble rayonnant comprenant une paire de fils conducteurs isolés (2) ayant des premières extrémités reliées à une charge (4) égale à une impédance caractéristique de la paire de fils conducteurs isolés, et des secondes extrémités (5) reliées à un connecteur (6) lui-même relié au premier émetteur/récepteur (11), afin que la communication radio avec un second émetteur/récepteur (12) soit assurée avec un taux de couverture supérieur à une première valeur donnée jusqu'à une première distance donnée et un taux de couverture inférieur à une seconde valeur donnée au-delà d'une seconde distance donnée, **caractérisé en ce que** pour une dynamique de l'ordre de 70 dB, une première valeur du taux de couverture supérieure à 80 % jusqu'à une première distance de 1 mètre et une seconde valeur du taux de couverture inférieure à 20 % au-delà d'une seconde distance de 3 mètres, les fils conducteurs isolés sont assemblés selon un montage en hélice ayant un pas de l'ordre de 17 fois le diamètre des fils'conducteurs isolés. La première distance, la seconde distance et le pas de l'hélice pouvant être respectivement modifiés en correspondance jusqu'à une première distance de 3 mètres à laquelle correspond une seconde distance de 6 mètres et un pas de 35 fois le diamètre des fils conducteurs isolés.

2. Système de communication comprenant un premier émetteur/récepteur (11) connecté à une antenne de communication pour assurer une communication avec un second émetteur/récepteur (12) selon une dynamique prédéterminée, l'antenne de communication comportant au moins un tronçon (1, 14, 15) de câble rayonnant comprenant une paire de fils conducteurs isolés (2) ayant des premières extrémités reliées à une charge (4) égale à une impédance caractéristique de la paire de fils conducteurs isolés, et des secondes extrémités (5) reliées à un connecteur (6) lui-même relié au premier émetteur/récepteur (11), afin que la communication radio avec un second émetteur/récepteur (12) soit assurée avec un taux de couverture supérieur à une première valeur donnée jusqu'à une première distance donnée et un taux de couverture inférieur à une seconde valeur donnée au-delà d'une seconde distance donnée, **caractérisé en ce que** pour une dynamique de l'ordre de 70 dB, une première valeur du taux de couverture supérieure à 80 % jusqu'à une première distance de 3 mètres et une seconde valeur du taux de couverture inférieure à 20 % au-delà d'une seconde distance de 6 mètres les fils conducteurs isolés sont assemblés selon un montage en hélice alternativement directe et inverse selon un pas de 17 fois le diamètre des fils conducteurs isolés, le nombre de tours d'hélice dans un même sens étant de 2 et la longueur d'inversion entre deux hélices de sens opposé étant de 0,5 fois le pas de l'hélice adjacente, la première distance, la seconde distance, et le pas de l'hélice, le nombre de tours dans un même sens et la distance d'inversion pouvant être respectivement modifiés en correspondance jusqu'à une première distance de 6 mètre, à laquelle correspond une seconde distance de 8 mètres, un pas de 35 fois le diamètre, un nombre de tours dans le même sens égal à 15 et une distance d'inversion égale à 4 fois le pas de l'hélice

3. Système de communication comprenant un premier émetteur/récepteur (11) connecté à une antenne de communication pour assurer une communication avec un second émetteur/récepteur (12) selon une dynamique prédéterminée, l'antenne de communication comportant au moins un tronçon (1, 14, 15) de câble rayonnant comprenant une paire de fils conducteurs isolés (2) ayant des premières extrémités reliées à une charge (4) égale à une impédance caractéristique de la paire de fils conducteurs isolés, et des secondes extrémités (5) reliées à un connecteur (6) lui-même relié au premier émetteur/récepteur (11), afin que la communication radio avec un second émetteur/récepteur (12) soit assurée avec un taux de couverture supérieur à une première valeur donnée jusqu'à une première distance donnée et un taux de couverture inférieur à une seconde valeur donnée au-delà d'une seconde distance donnée, **caractérisé en ce que** pour une dynamique de l'ordre de 70 dB, une première valeur du taux de couverture supérieure à 80 % jusqu'à une première distance de 6 mètres et une seconde valeur du taux de couverture inférieure à 20 % au-delà d'une seconde distance respectivement de 8 mètres les fils conducteurs isolés sont assemblés selon un montage en hélice ou selon des hélices alternées avec un pas supérieur à 50 fois le diamètre des conducteurs isolés, la première distance et la seconde distance pouvant être respectivement modifiées en correspondance jusqu'à une première distance de 8 mètres et une seconde distance de 10 mètres en faisant varier le pas de façon proportionnelle à la variation de distance.

4. Système de communication selon l'une des revendications 1 à 3, **caractérisé en ce que** l'antenne de communication est disposée selon une boucle fixée au toit ou au plancher d'un véhicule automobile.

5. Système de communication selon l'une des revendications 1 à 3, **caractérisé en ce que** l'antenne de communication est disposée selon un segment de droite fixé entre les roues sous le plancher d'un véhicule automobile.

## Patentansprüche

1. Kommunikationssystem, umfassend einen ersten Sender/Empfänger (11), der an eine Kommunikationsantenne angeschlossen ist, um eine Verbindung mit einem zweiten Sender/Empfänger (12) gemäß einer vorgegebenen Dynamik sicherzustellen, wobei die Kommunikationsantenne aus mindestens einem Abschnitt (1, 14, 15) eines strahlenden Kabels besteht, das ein Paar von isolierten Leitungsdrähten (2) enthält, die erste Enden haben, die mit einer Last (4) verbunden sind, die gleich einer für das Paar von isolierten Leitungsdrähten charakteristischen Impedanz ist, sowie zweite Enden (5), die mit einem Verbinder (6) verbunden sind, der selbst mit dem ersten Sender/Empfänger (11) verbunden ist, damit die Funkverbindung mit einem zweiten Sender/Empfänger (12) bis zu einer gegebenen ersten Distanz mit einem Abdeckungsgrad über einem gegebenen ersten Wert und jenseits einer gegebenen zweiten Distanz mit einem Abdeckungsgrad unter einem gegebenen zweiten Wert sichergestellt wird, **dadurch gekennzeichnet, dass** für eine Dynamik in der Größenordnung von 70 dB, einen ersten Wert des Abdeckungsgrades von über 80 % bis zu einer ersten Distanz von 1 Meter und einen zweiten Wert des Abdeckungsgrades von unter 20 % jenseits einer zweiten Distanz von 3 Metern die isolierten Leitungsdrähte entsprechend einer wendelförmigen Montage zusammengefügt sind, wobei die Wendel eine Steigung in der Größenordnung des 17-fachen Durchmessers der isolierten Leitungsdrähte hat und wobei die erste Distanz, die zweite Distanz und die Steigung der Wendel jeweils in Übereinstimmung miteinander geändert werden können bis zu einer ersten Distanz von 3 Metern, der eine zweite Distanz von 6 Metern und eine Steigung mit der Größe des 35-fachen Durchmessers der isolierten Leitungsdrähte entspricht.

2. Kommunikationssystem, umfassend einen ersten Sender/Empfänger (11), der an eine Kommunikationsantenne angeschlossen ist, um eine Verbindung mit einem zweiten Sender/Empfänger (12) gemäß einer vorgegebenen Dynamik sicherzustellen, wobei die Kommunikationsantenne aus mindestens einem Abschnitt (1, 14, 15) eines strahlenden Kabels besteht, das ein Paar von isolierten Leitungsdrähten (2) enthält, die erste Enden haben, die mit einer Last (4) verbunden sind, die gleich einer für das Paar von isolierten Leitungsdrähten charakteristischen Impedanz ist, sowie zweite Enden (5), die mit einem Verbinder (6) verbunden sind, der selbst mit dem ersten Sender/Empfänger (11) verbunden ist, damit die Funkverbindung mit einem zweiten Sender/Empfänger (12) bis zu einer gegebenen ersten Distanz mit einem Abdeckungsgrad über einem gegebenen ersten Wert und jenseits einer gegebenen zweiten Distanz mit einem Abdeckungsgrad unter einem gegebenen zweiten Wert sichergestellt wird, **dadurch gekennzeichnet, dass** für eine Dynamik in der Größenordnung von 70 dB, einen ersten Wert des Abdeckungsgrades von über 80 % bis zu einer ersten Distanz von 3 Metern und einen zweiten Wert des Abdeckungsgrades von unter 20 % jenseits einer zweiten Distanz von 6 Metern die isolierten Leitungsdrähte gemäß einer wendelförmigen Montage abwechselnd direkt und invers gemäß einer Steigung mit der Größe des 17-fachen Durchmessers der isolierten Leitungsdrähte zusammengefügt sind, wobei die Anzahl der Windungen der Wendel in eine gleiche Richtung 2 beträgt und die Umkehrlänge zwischen zwei Wendeln mit entgegengesetzter Richtung das 0,5-fache der Steigung der angrenzenden Wendel beträgt, wobei die erste Distanz, die zweite Distanz und die Steigung der Wendel, die Anzahl der Windungen in eine gleiche Richtung und die Umkehrdistanz jeweils in Übereinstimmung miteinander geändert werden können bis zu einer ersten Distanz von sechs Metern, der eine zweite Distanz von acht Metern, eine Steigung mit der Größe des 35-fachen Durchmessers, eine Anzahl von Windungen in die gleiche Richtung von gleich 15 und eine Umkehrdistanz gleich der vierfachen Steigung der Wendel entspricht.

3. Kommunikationssystem, umfassend einen ersten Sender/Empfänger (11), der an eine Kommunikationsantenne angeschlossen ist, um eine Verbindung mit einem zweiten Sender/Empfänger (12) gemäß einer vorgegebenen Dynamik sicherzustellen, wobei die Kommunikationsantenne aus mindestens einem Abschnitt (1, 14, 15) eines strahlenden Kabels besteht, das ein Paar von isolierten Leitungsdrähten (2) umfasst, die ersten Enden haben, die mit einer Last (4) verbunden sind, die gleich einer für das Paar von isolierten Leitungsdrähten charakteristischen Impedanz ist, sowie zweite Enden (5), die mit einem Verbinder (6) verbunden sind, der selbst mit einem ersten Sender/Empfänger (11) verbunden ist, damit die Funkverbindung mit einem zweiten Sender/Empfänger (12) bis zu einer gegebenen ersten Distanz mit einem Abdeckungsgrad über einem vorgegebenen ersten Wert und jenseits einer vorgegebenen zweiten Distanz mit einem Abdeckungsgrad von unter einem gegebenen zweiten Wert sichergestellt wird, **dadurch gekennzeichnet, dass** für eine Dynamik in der Größenordnung von 70 dB, einen ersten Wert des Abdeckungsgrades von über 80% bis zu einer ersten Distanz von 6 Metern und einen zweiten Wert des Abdeckungsgrades von unter 20% jenseits einer entsprechenden zweiten Distanz von 8 Metern die isolierten Leitungsdrähte gemäß einer wendelförmigen Montage oder gemäß alternierenden Wendeln mit einer Steigung von mehr als dem 50-fachen Durchmesser der isolierten Leiter zusammengefügt sind, wobei die erste Distanz und die zweite Distanz jeweils bis zu einer ersten Distanz von 8 Metern und einer zweiten Distanz von 10 Metern in Übereinstimmung miteinander geändert werden können, indem man die Steigung proportional zur Änderung der Distanz variieren lässt.

4. Kommunikationssystem nach einem der Ansprüche 1 bis 3, **dadurch gekennzeichnet, dass** die Kommunikationsantenne entsprechend einer auf dem Dach oder am Boden eines Kraftfahrzeuges befestigten Schleife angeordnet ist.

5. Kommunikationssystem nach einem der Ansprüche 1 bis 3, **dadurch gekennzeichnet, dass** die Kommunikationsantenne entsprechend einem zwischen den Rädern unter dem Boden eines Kraftfahrzeuges befestigten geradlinigen Abschnitt angeordnet ist.

## Claims

1. A communications system comprising a first transceiver (11) connected to a communications antenna for providing communication with a second transceiver (12) over a predetermined dynamic range, the communications antenna comprising at least one segment (1, 14, 15) of radiating cable comprising a pair of insulated conductor wires (2) having first ends connected to a load (4) equal to a characteristic impedance of the pair of insulated conductor wires, and second ends (5) connected to a connector (6) itself connected to the first transceiver (11) so that radio communication with a second transceiver (12) is provided with a coverage ratio greater than a first given value up to a first given distance, and a coverage ratio less than a second given value beyond a second given distance, **characterized in that** for a dynamic range of about 70 dB, for a first value of the coverage ratio greater than 80% up to a first distance of 1 meter, and for a second value of the coverage ratio less than 20% beyond a second distance of 3 meters, the insulated conductor wires are assembled in a helical configuration having a pitch of about 17 times the diameter of the insulated conductor wires, the first distance, the second distance, and the helical pitch being capable of being modified respectively in correspondence up to a first distance of 3 meters, which corresponds to a second distance of 6 meters, and a pitch of 35 times the diameter of the insulated conductor wires.

2. A communications system comprising a first transceiver (11) connected to a communications antenna for providing communication with a second transceiver (12) over a predetermined dynamic range, the communications antenna comprising at least one segment (1, 14, 15) of radiating cable comprising a pair of insulated conductor wires (2) having first ends connected to a load (4) equal to a characteristic impedance of the pair of insulated conductor wires, and second ends (5) connected to a connector (6) itself connected to the first transceiver (11) so that radio communication with a second transceiver (12) is provided with a coverage ratio greater than a first given value up to a first given distance, and a coverage ratio less than a second given value beyond a second given distance, **characterized in that** for a dynamic range of about 70 dB, for a first value of the coverage ratio greater than 80% up to a first distance of 3 meters, and for a second value of the coverage ratio less than 20% beyond a second distance of 6 meters, the insulated conductor wires are assembled in an alternating forward and reverse helical configuration at a pitch of 17 times the diameter of the insulated conductor wires, the number of helical turns in the same direction being two and the length of the reversal between two oppositely-handed helixes being 0.5 times the pitch of the adjacent helix, the first distance, the second distance, and the pitch of the helix, the number of turns in the same direction, and the reversal distance being capable of being modified respectively in correspondence up to a first distance of 6 meters, which corresponds to a second distance of 8 meters, a pitch of 35 times the diameter, a number of turns in the same direction equal to 15, and a reversal distance equal to 4 times the pitch of the helix.

3. A communications system comprising a first transceiver (11) connected to a communications antenna for providing communication with a second transceiver (12) over a predetermined dynamic range, the communications antenna comprising at least one segment (1, 14, 15) of radiating cable comprising a pair of insulated conductor wires (2) having first ends connected to a load (4) equal to a characteristic impedance of the pair of insulated conductor wires, and second ends (5) connected to a connector (6) itself connected to the first transceiver (11) so that radio communication with a second transceiver (12) is provided with a coverage ratio greater than a first given value up to a first given distance, and a coverage ratio less than a second given value beyond a second given distance, **characterized in that** for a dynamic range of about 70 dB, for a first value of the coverage ratio greater than 80% up to a first distance of 6 meters, and for a second value of the coverage ratio less than 20% beyond a second distance of 8 meters respectively, the insulated conductor wires are assembled in a helical configuration or in alternating helixes with a pitch greater than 50 times the diameter of the insulated conductors, the first distance and the second distance, being capable of being modified respectively in correspondence up to a first distance of 8 meters and a second distance of 10 meters by varying the pitch proportionately to the variation in distance.

4. A communications system according to any one of claims 1 to 3, **characterized in that** the communications antenna is disposed in a loop secured to the roof or the floor of a motor vehicle.

5. A communications system according to any one of claims 1 to 3, **characterized in that** the communications antenna is disposed along a straight line segment fixed between the wheels beneath the floor of a motor vehicle.
